# EUROPÄISCHE PATENTSCHRIFT

(11) **EP 0 296 426 B1**
(45) Veröffentlichungstag und Bekanntmachung des Hinweises auf die Patenterteilung: **20.04.1994**
(21) Anmeldenummer: 88109284.5
(22) Anmeldetag: 10.06.1988
(51) Int. Cl.: G08G 1/07

(54) **Datenübertragungssystem für Strassenverkehrssignalanlagen**
Data transmitting system for road traffic signal devices
Système de transmission de données pour dispositifs de signalisation de circulation routière

(30) Priorität: 26.06.1987 DE 3721181
(43) Veröffentlichungstag der Anmeldung: 28.12.1988
(73) Patentinhaber: SIEMENS AKTIENGESELLSCHAFT, 80333 München (DE)
(72) Erfinder: Berger, Kurt, Dipl.-Ing., D-8000 München 71 (DE); Maisel, Horst, Dipl.-Ing., D-8000 München 70 (DE); Bartelt, Gerald, D-8033 Krailling (DE)

(56) Entgegenhaltungen:
- EP-A- 0 021 061
- TECHNISCHE RUNDSCHAU, Band 74, Nr. 33, 17. August 1982, Seiten 5,7, Bern, CH; "Computer überwachen den Verkehr"
- HASLER MITTEILUNGEN, Band 43, Nr. 2, August 1984, Seiten 48-50, Bern, CH; P. KAUFMANN: "100 Knotensteuergeräte für die Stadt Baltimore (USA)"
- SYSTEMS TECHNOLOGY, Nr. 36, März 1983, Seiten 12-17, Liverpool, GB; A.J. PAWLEY: "Computerized traffic control in Sao Paulo"

## Beschreibung

Die Erfindung bezieht sich auf ein Datenübertragungssystem für Straßenverkehrssignalanlagen mit einem zentralen Verkehrsrechner gemäß dem Oberbegriff des Anspruchs 1.

Zur Steuerung der Straßenverkehrssignalanlagen sind an einer Straßenkreuzung oder einem Verkehrsknoten mikroprozessorgesteuerte Kreuzungsgeräte vorgesehen, die entweder autonom mit eigenen Steuerprogrammen die Verkehrsignalsteuerung durchführen oder in Verbindung mit einem zentralen Verkehrsrechner, mit dem sie mit einer zweiadrigen Fernmeldeleitung für die Datenübertragung verbunden sind. Da die Datenübertragungsgeschwindigkeit mit vertretbarem Schaltungsaufwand bisher verhältnismäßig niedrig war, (z.B. 75 Bd) wurden nur Steuerbefehlsdaten von dem zentralen Verkehrsrechner zu den jeweiligen Knotengeräten und Rückmeldesignale von den einzelnen Kreuzungsgeräten zum zentralen Verkehrsrechner übertragen. Für die Abarbeitung von verschiedenen Signalisierungsprogrammen mußten den einzelnen Steuergeräten die jeweiligen Programme vor Installation eingegeben werden oder an Ort und Stelle mit besonders vorgesehenen Geräten in den Mikrorechner des Steuergeräts geladen werden. Dies ist umständlich und zeitaufwendig. Des weiteren ist es von Nachteil, daß im Kreuzungsbereich erfaßte Meßwerte und Signalisierungszustände bei einer erforderlichen Zuverlässigkeit und mit einer hinreichenden Übertragungsgeschwindigkeit von den Steuergeräten zum Rechner nicht übertragen werden konnten.

In der "Technischen Rundschau", Band 74, Nr. 33, 17 August 1982, Seite 3, ist ein Verkehrslenkungskonzept der Stadt Zürich erläutert, bei dem für eine zentrale Steuerung eine zentrale Leitcomputeranlage mit Zwei parallel arbeitenden Rechnern vorgesehen ist, an die mehrere, z.B. 15, Verkehrscomputer über eine 16kanalige Vollduplex-Übertragungsleitung angeschlossen sind. Von der Leitcomputeranlage können umfangreiche Daten (z.B. Planschaltungen) in die einzelnen Verkehrscomputer (Verkehrs-Rechner) eingegeben werden. An den einzelnen Verkehrscomputern sind jeweils mehrere Kreuzungs-Steuerapparate angeschlossen. Dabei werden nicht aufbereitete Detektordaten vom Steuer-Apparat über jeweils ein Modem an den Verkehrscomputer übertragen und umgekehrt werden vom Verkehrscomputer über jeweils ein Modem an den Steuer-Apparat Steuerbefehle für die zugehörigen Ampeln übertragen. Die beiden Modems im Steuerapparat und die beiden Modems im Verkehrsrechner bilden eine Schnittstelle für lediglich eine Betriebsart für die Datenübertragung zwischen dem Verkehrscomputer und dem Steuerapparat. Dabei ist der Steuerapparat ein einfaches, unintelligentes Kreuzungsgerät, welches vom zugehörigen Verkehrscomputer gesteuert wird. Dem Verkehrscomputer ist ein gemeinsamer Verkehrsleitrechner übergeordnet, in dem sämtliche technische Informationen zusammenfließen und verarbeitet werden können. Dieses Verkehrslenkungskonzept ist sehr aufwendig.

Aufgabe der Erfindung ist es, für die Verkehrslenkung mit einem Verkehrsrechner und mikroprozessorgesteuerten Kreuzungsgeräten ein Datenübertragungssystem anzugeben, welches erlaubt, eine Vielzahl von Daten in kurzer Zeit und mit hoher Sicherheit zwischen dem Verkehrsrechner und den jeweiligen Kreuzungsgeräten zu übertragen.

Diese Aufgabe wird erfindungsgemäß mit einem Datenübertragungssystem gelöst, wie es durch die Merkmale des Anspruchs 1 gekennzeichnet ist.

Das erfindungsgemäße Datenübertragungssystem dient zur Steuerung und Fernversorgung von Kreuzungsgeräten der Straßenverkehrssignalanlagen von einem zentralen Rechner aus. Umgekehrt werden von den Kreuzungsgeräten zum Verkehrsrechner Rückmeldungen und Meßdaten übertragen. Dazu sind zwei verschiedene Betriebsarten für die Datenübertragung vorgesehen, in einer ersten Betriebsart werden die Steuerdaten zum Kreuzungsgerät übertragen und Rückmeldungen vom Steuergerät zum Rechner. In einer zweiten Betriebsart werden zusätzlich Versorgungs- und Meßdaten übertragen, wofür eine zweite Schnittstelle ein serielles Dateninterface aufweist. Dadurch ist es möglich, in verhältnismäßig kurzer Zeit, beispielsweise mit einer Übertragungsgeschwindigkeit von 2400 Bd eine große Datenmenge vom Zentralrechner zu den einzelnen Kreuzungsgeräten zu übertragen. In vorteilhafter Weise läßt sich beispielsweise ein komplettes Signalprogramm vom Verkehrsrechner aus in das Kreuzungsgerät laden. Umgekehrt können Detektormeßwerte und Signalisierungszustände vom Kreuzungsgerät zum Rechner übertragen werden. Bisher konnten die Detektormeßwerte und Signalisierungszustände jeweils nur im entsprechenden Kreuzungsgerät verarbeitet werden, lediglich besondere Vorkommnisse, Störungen oder Rückmeldungen wurden vom Kreuzungsgerät zum Verkehrsrechner übertragen. Hierdurch entfällt das lästige Anfahren der Kreuzungsgeräte durch den Wartungsdienst um DUMP-Ausgaben vom Mikrorechner ausdrucken zu lassen oder neue Signalpläne oder Programmablaufsteuerungspläne in den Rechner zu laden. Mit den Betriebsarten 1 und 2 können an der Rechneranschlußstelle pro Leitung ein Gerät angeschlossen werden, wobei an eine Ein-/Ausgabe-Einheit über die jeweiligen Zentralmodems bis zu 16 Leitungen, also 16 Kreuzungsgeräte anschließbar sind. An die Rechneranschlußstelle sind bis zu 320 Geräte anschließbar.

Wird für manche Kreuzungsgeräte keine Datenübertragung für versorgungs- und Meßdaten benötigt, so kann in vorteilhafter Weise die Datenübertragung in der ersten Betriebsart erfolgen, wobei an einer Leitung bis max. 10 Kreuzungsgeräte anschließbar sind. Weitere Ausgestaltungen der Erfindung ergeben sich aus den Unteransprüchen und der folgenden Erläuterung an einem Ausführungsbeispiel anhand der Zeichnung. Dabei zeigt die Figur 1 eine schematische Blockschaltung, die Figuren 2 und 3 jeweils Telegrammstrukturen für die erste und die zweite Betriebsart.

In Figur 1 ist ein Verkehrsrechner VSR gezeigt, der eine Anschaltbaugruppe ABG für Ein-/Ausgabe-Einheiten EAE aufweist. Davon ist in der Zeichnung nur eine dargestellt, es können jedoch mehrere angeschlossen sein, so daß max. bis zu 320 Kreuzungsgeräte angeschlossen werden können. Jede Ein-/Ausgabe-Einheit EAE besitzt einen Mikrocomputer MC, der die Ein-/Ausgabe der Daten, d.h. den Datenaustausch zwischen dem Verkehrsrechner und den jeweiligen Kreuzungsgeräten steuert. Dazu ist im Ein-/Ausgabegerät EAE ein Ein-/Ausgabespeicher EASP vorgesehen, der direkt über die Anschaltbaugruppe ABG mit dem Rechner verbunden ist. An dem Ein-/Ausgabespeicher EASP sind die Zentralen-Modems ZMO1-ZMO16 angeschlossen. Diese sind jeweils über eine zweiadrige Fernmeldeleitung FL1-FL16 mit den Kreuzungsgeräten verbunden. In der Figur 1 ist lediglich ein Kreuzungsgerät KG dargestellt, welches ein Gerätemodem GEMO aufweist, an das die Fernmeldeleitung führt. Das Kreuzungsgerät KG weist ebenfalls einen Mikroprozessor MP zur Steuerung und Überwachung der Verkehrssignalanlage auf. Dieser Mikroprozessor MP ist für den Datenaustausch über ein Steuerinterface STIF und über ein Dateninterface SDIF mit dem Gerätemodem GEMO verbunden. Das Steuerinterface STIF, die erste Schnittstelle, dient der ersten Betriebsart für die Übertragung von Steuerdaten und Rückmeldungen. Die von dem Verkehrsrechner VSR kommenden Steuerdaten gelangen vom Gerätemodul GEMO über den digitalen Eingang DIE der ersten Schnittstelle an den Mikroprozessor MP. Umgekehrt werden vom Mikroprozessor MP Rückmeldedaten über den digitalen Ausgang DIA der ersten Schnittstelle (Steuerinterface STIF) an das Gerätemodem GEMO und von dort zum Verkehrsrechner VSR geleitet.

Für die Steuer- Daten-Übertragung ist das Zeichenformat für die Steuerzeichen von jeweils 8 frei belegbaren Bits gebildet. Die erste Betriebsart für die Steuerdatenübertragung ist in Figur 2 gezeigt. In dieser Betriebsart werden Befehlsdaten B1 an das Kreuzungsgerät 1 übertragen, Meldedaten M1 vom Kreuzungsgerät 1 zurückübertragen. Dann werden wieder Befehlsdaten zum Kreuzungsgerät 2 und Meldedaten vom Kreuzungsgerät rückübertragen bis max. 10 Kreuzungsgeräte. Für eine Befehls- oder Rückmeldung B1 bzw. M1 ist ein Zeitraster von einer Sekunde vorgesehen. Dabei weist die Telegrammstruktur ein Synchronisationszeichen SYZ, dem folgend eine Telegrammkennung TEK, die auch die Adresse des Gerätemodems beinhaltet auf. Dann folgen die Steuer- bzw. Meldungszeichen mit jeweils frei belegbaren Bits, wobei ein Byte 8 Bits aufweist. Nach dem letzten Byte folgt noch ein Prüfzeichen PRZ.

Für die Übertragung der Versorgungs- und Meßdaten zusätzlich zu den Steuerdaten dient die zweite Betriebsart, die eine Telegrammstruktur aufweist, wie sie in Figur 3 dargestellt ist. Dem Steuerbefehl B folgt eine Rückmeldung M. Daran schließen sich die Versorgungs- und Meßzeichen VMZ an, die max. 200 Zeichen aufweisen können. Diese Telegrammstruktur wird innerhalb eines 1-sekündigen Zeitrasters übertragen. In Figur 3 ist der Telegrammaufbau der Versorgungs- und Meßzeichen VMZ schematisch dargestellt. Diese beginnen ebenfalls mit einem Synchronisierungszeichen SYZ und einer daran anschließenden Kennung TEK für Telegrammkennung und GEMO-Adresse. Dann schließt sich das erste Versorgungs- und Meßzeichen an, welches von 7 Bit und einem Parity-Bit gebildet ist, bis zum Schlußzeichen EVMZ. Die Telegrammstruktur endet mit einem Prüfzeichen PRZ.

## Patentansprüche

1. Datenübertragungssystem für Straßenverkehrssignalanlagen mit einem zentralen Verkehrsrechner (VSR) mit einer Anschaltbaugruppe (ABG) für Ein-/Ausgabe-Einheiten (EAE), die jeweils mehrere Zentralen-Modems (ZMO 1,2,3,...) aufweisen, und mit mehreren mikroprozessorgesteuerten (MP) Kreuzungsgeräten (KG 1,2,3,...), mit jeweils einem Geräte-Modem (GEMO), welches über eine 2-adrige Fernmeldeleitung (FL 1,2,...) am Zentralen-Modem (ZMO 1,2,...) angeschlossen ist, wobei die Datenübertragung zwischen dem Verkehrsrechner (VSR) und den Kreuzungsgeräten (KG 1,2,3,..) in einem vorgebbaren Zeitraster (ZR) mit Fast-Frequency-Shift-Keying (FFSK) erfolgt,
**dadurch gekennzeichnet,** daß die Zentralen-Modems (ZMO 1,2,...) von einem Mikrocomputer (MC) in der Ein-/Ausgabe-Einheit (EAE) gesteuert über einen Ein-/Ausgabe-Speicher (EASP) an der Anschaltbaugruppe (ABG) angeschlossen sind, daß das Gerätemodem (GEMO) über zwei getrennte Schnittstellen (DIE, DIA; SDIF) mit dem Mikroprozessor (MP) des Kreuzungsgeräts (KG) verbunden ist, daß in einer ersten Betriebsart nur Steuer-Daten übertragen werden, wofür die erste Schnittstelle ein Steuerinterface (STIF) aufweist, und daß in einer zweiten Betriebsart zusätzlich Versorgungs- und Meß-Daten übertragen werden, wofür die zweite Schnittstelle ein serielles Dateninterface (SDIF) aufweist.

2. Datenübertragungssystem nach Anspruch 1,
**dadurch gekennzeichnet,**
daß bei der Steuer-Daten-Übertragung das Zeichenformat für die Steuerzeichen von jeweils 8 frei belegbaren Bits gebildet ist und daß bei der Versorgungs- und Meß-Daten-Übertragung das Zeichenformat für die Versorgungs- und Meß-Zeichen von einem Norm-Code gebildet ist.

3. Datenübertragungssystem nach Anspruch 1 oder 2,
**dadurch gekennzeichnet,**
daß in der ersten Betriebsart vom Verkehrsrechner (VSR) zum Kreuzungsgerät (KG) Steuerbefehle und vom Kreuzungsgerät (KG) zum Verkehrsrechner (VSR) Rückmeldungen übertragen werden und daß in der zweiten Betriebsart vom Verkehrsrechner (VSR) zum Kreuzungsgerät (KG) Signalisierungs- und Rechnerprogramme (Signalpläne und DUMP-Versorgungen) und Prozessoranweisungen und vom Kreuzungsgerät zum Verkehrsrechner Detektor-Meßwerte, Signalisierungszustände und Rechnerinhalte (DUMP-Ausgaben) übertragen werden.

4. Datenübertragungssystem nach Anspruch 2,
**dadurch gekennzeichnet,**
daß der Norm-Code vom ASCII-Code gebildet ist.

5. Datenübertragung nach Anspruch 1,
**dadurch gekennzeichnet,**
daß das Steuerinterface (STIF) einen digitalen Eingang (DIE) und einen digitalen Ausgang (DIA) aufweist, welche einerseits mit dem Geräte-Modem (GEMO) und andererseits mit dem Mikroprozessor (MP) verbunden sind.

## Claims

1. Data transmitting system for road traffic signal systems, having a central traffic computer (VSR) with an interface module (ABG) for in-/output units (EAE) which in each case have a plurality of central modems (ZMO 1,2,3...), and having a plurality of microprocessor-controlled (MP) intersection units (KG 1,2,3,...) each having a unit modem (GEMO) which is connected via a 2-wire telecommunication line (FL 1,2,...) to the central modem (ZMO 1,2,...), the data transmission between the traffic computer (VSR) and the intersection units (KG 1,2,3,...) being performed in a prescribable time frame (ZR) by means of fast frequency shift keying (FFSK), characterized in that the central modems (ZMO 1,2,...) are connected, under the control of a microcomputer (MC) in the in-/output unit (EAE), to the interface module (ABG) via an in-/output memory (EASP), in that the unit modem (GEMO) is connected via two separate interfaces (DIE, DIA; SDIF) to the microprocessor (MP) of the intersection unit (KG), in that only control data are transmitted in a first operating mode, for which purpose the first interface has a control interface (STIF), and in that in a second operating mode supply and measurement data are additionally transmitted, for which purpose the second interface has a serial data interface (SDIF).

2. Data transmitting system according to Claim 1, characterized in that in the transmission of control data the character format for the control characters is formed in each case by 8 freely assignable bits, and in that in the transmission of supply and measurement data the character format for the supply and measurement characters is formed by a standard code.

3. Data transmitting system according to Claim 1 or 2, characterized in that in the first operating mode control commands are transmitted from the traffic computer (VSR) to the intersection unit (KG) and check-back signals are transmitted from the intersection unit (KG) to the traffic computer (VSR), and in that in the second operating mode signalling and computing programs (signal plans and DUMP supplies) and processor instructions are transmitted from the traffic computer (VSR) to the intersection unit (KG), and detector measured values, signalling states and computer contents (DUMP outputs) are transmitted from the intersection unit to the traffic computer.

4. Data transmitting system according to Claim 2, characterized in that the standard code is formed from the ASCII code.

5. Data transmitting system according to Claim 1, characterized in that the control interface (STIF) has a digital input (DIE) and a digital output (DIA), which are connected on the one hand to the unit modem (GEMO) and on the other hand to the microprocessor (MP).

## Revendications

1. Système de transmission de données pour des installations de transmission de signaux en circulation urbaine, comportant un ordinateur central pour la circulation (VSR), ayant un module de raccordement (ABG) pour des unités d'entrée/de sortie (EAE), qui comportent respectivement plusieurs modems centraux (ZMO 1,2,3,...), et comportant plusieurs circuits de croisement (KG 1,2,3,...) commandés par microprocesseurs et ayant respectivement un modem de circuits (GEMO), qui est relié, par l'intermédiaire d'une ligne de communication (FL 1,2,...) bifilaire, au modem central (ZMO 1,2,3,...), la transmission des données s'effectuant entre l'ordinateur pour la circulation (VSR) et les circuits affectés aux croisements (KG 1,2,3,...), dans une tranche de temps (ZR) susceptible d'être prédéterminée et suivant un code de transfert à fréquence rapide [Fast-Frequency-Shift-Keying (FFSK)]
caractérisé en ce que les modems centraux (ZMO 1,2,...) sont commandés par un micro-ordinateur (MC) dans l'unité d'entrée/de sortie (EAE), et sont reliés, par l'intermédiaire d'une mémoire d'entrée/de sortie (EASP), au module de raccordement (ABG), que le modem de circuits (GEMO) est relié, par l'intermédiaire de deux interfaces séparées (DIE, DIA; SDIF), au microprocesseur (MP) du circuit affecté aux croisements (KG), que seules des données de commande sont transmises dans un premier type de fonctionnement, la première interface comportant, à cet effet, une interface de commande (STIF), et que, dans un deuxième type de fonctionnement, des données d'alimentation et de mesure sont transmises en supplément, la deuxième interface comportant, à cet effet, une interface de données série (SDIF).

2. Système de transmission de données suivant la revendication 1, caractérisé en ce que, lors de la transmission des données de commande, le format de signalisation pour les signalisations de commande est de 8 bits pouvant être occupés, et que, lors de la transmission des données d'alimentation et de mesure, le format de signalisation pour les signalisations d'alimentation et de mesure est d'un code-Norm.

3. Système de transmission de données suivant la revendication 1 ou 2,
caractérisé en ce que, dans le premier mode de fonctionnement, des instructions de commande sont transmises de l'ordinateur pour la circulation (VSR) au circuit affecté aux croisements (KG), et des signalisations en retour sont transmises dudit circuit (KG) à l'ordinateur pour la circulation (VSR), et que, dans le deuxième mode de fonctionnement, des programmes de signalisation et de calcul (plans de signaux et alimentation-DUMP) et des instructions de processeur sont transmis de l'ordinateur pour la circulation (VSR) au circuit affecté aux croisements (KG), et des valeurs de mesure de détecteurs, des états de signalisation et des contenus du calculateur (données-DUMP) sont transmis dudit circuit à l'ordinateur pour la circulation.

4. Système de transmission de données suivant la revendication 2,
caractérisé en ce que le code-Norm est formé par le code ASCII.

5. Système de transmission de données suivant la revendication 1, caractérisée en ce que l'interface de commande (STIF) comporte une entrée numérique (DIE) et une sortie numérique (DIA), qui sont reliées, d'une part, au modem de circuits (GEMO) et, d'autre part, au microprocesseur (MP).
